# EUROPÄISCHE PATENTANMELDUNG

(11) **EP 0 540 495 A1**
(43) Veröffentlichungstag der Anmeldung: **05.05.1993**
(21) Anmeldenummer: 92890221.2
(22) Anmeldetag: 15.10.1992
(51) Int. Cl.: B26D 7/10, B26D 7/08

(54) **Verfahren zum Schneiden von Werkstücken aus faserverstärkten Kunststoffen**

(30) Priorität: 30.10.1991 AT 2154/91
(71) Anmelder: GFM Gesellschaft für Fertigungstechnik und Maschinenbau Aktiengesellschaft, A-4403 Steyr (AT)
(72) Erfinder: Blaimschein, Gottfried, Dipl.-Ing., A-4407 Steyr (AT)
(74) Vertreter: Hübscher, Heiner, Dipl.-Ing.

(57) **Zusammenfassung**

Zum Schneiden von Werkstücken aus Kunststoffen wird ein Schneidwerkzeug einer dem Schnittverlauf folgenden Vorschubbewegung unterworfen. Um ein rationelles Schneidverfahren zu gewährleisten, wird als Schneidwerkzeug ein mit Ultraschallfrequenz schwingendes Messer eingesetzt und die Temperatur des Werkstückes zumindest im Schneidbereich des Messers örtlich auf einen vom Temperaturverhalten des jeweiligen Kunststoffes abhängigen Wert gebracht.

## Beschreibung

Die Erfindung bezieht sich auf ein Verfahren zum Schneiden von Werkstücken aus Kunststoffen, insbesondere Thermoplaste, faserverstärkte Kunststoffe od. dgl., bei dem ein Schneidwerkzeug einer dem Schnittverlauf folgenden Vorschubbewegung unterworfen wird, sowie auf eine Vorrichtung zum Durchführen dieses Verfahrens.

Viele Kunststoffe, insbesondere Thermoplaste und faserverstärkte Kunststoffe bereiten einem formgerechten Zuschneiden beträchtliche Schwierigkeiten, da sich diese Kunststoffe nach dem Aushärten durch ihre besondere Festigkeit auszeichnen, die durch eine Faserverstärkung noch erhöht wird. Ein solches Schneiden erfordert somit auch bisher meist ein Umrißfräsen, was allerdings recht aufwendig ist und beträchtliche Zerspanungsverluste mit sich bringt.

Der Erfindung liegt daher die Aufgabe zugrunde, diese Mängel zu beseitigen und ein Verfahren zum rationellen Schneiden von Kunststoffen anzugeben. Außerdem soll eine zweckmäßige Vorrichtung zur Durchführung dieses Schneidverfahrens geschaffen werden.

Die Erfindung löst diese Aufgabe dadurch, daß als Schneidwerkzeug ein mit Ultraschallfrequenz schwingendes Messer eingesetzt und die Temperatur des Werkstückes zumindest im Schneidbereich des Messers auf einen vom Temperaturverhalten des jeweiligen Kunststoffes abhängigen Wert gebracht wird. Ein Ultraschallmesser ist an und für sich zum sauberen Schneiden üblicher Materialien oder zum Durchtrennen von Faserstrukturen bestens geeignet, doch wäre es ohne zusätzliche Maßnahmen nicht in der Lage, den ausgehärteten Kunststoff wunschgemäß zu schneiden. Durch eine vom Temperaturverhalten des Kunststoffes abhängige Erwärmung oder auch Kühlung, läßt sich aber der Kunststoff für das Ultraschallmesser einwandfrei schneidfähig machen, beispielsweise wird ein Thermoplast durch eine Temperaturerhöhung weich und bei einem Duroplast kann durch eine Kühlung eine temperaturbedingte Erhärtung unterbunden werden, so daß durch die Kombination von Ultraschallschnitt und Temperatureinstellung des Kunststoffes ein rationelles, exaktes Schneiden von Werkstücken beliebiger Kunststoffe oder auch faserverstärkter Kunststoffe mit hohen Wirkungsgraden und geringen Zerspanungsverlusten gewährleistet ist.

Die Temperatur des Werkstückes im Schneidbereich kann dabei über die Temperatur des Messers oder aber auch über eine eigene Wärmequelle eingestellt werden, wobei entweder die Messertemperatur vorgewählt und entsprechend geregelt wird oder das Werkstück direkt über eine gesonderte Wärmequelle zu erwärmen ist. Durch geeignete Steuerungseinrichtungen, die die tatsächliche Werkstücktemperatur als Istwert mit dem vorgewählten Sollwert vergleichen, läßt sich die Messertemperatur oder die Leistung der Wärmequelle im erforderlichen Sinne ansteuern, so daß der Kunststoff zum Zeitpunkt des Schneidens mit dem Ultraschallmesser die günstigste Schneidtemperatur besitzt.
Um einen Ultraschallschnitt mit der gewünschten Temperaturbeeinflussung des Werkstückes kombinieren zu können, ist erfindungsgemäß ein Ultraschall-Schneidaggregat mit einer messerbestückten Sonotrode od. dgl. vorgesehen, dem eine Heiz- oder Kühleinrichtung zugehört. Diese Heiz- oder Kühleinrichtung sorgt für die Erwärmung des Werkstückes bei Thermoplasten, um sie für das Ultraschallmesser schnittgerecht erweichen zu können, und verhindert eine unerwünschte Werkstückerwärmung beim Schneiden von Duroplasten, so daß auch Duroplaste problemlos mit dem Ultraschallmesser schneidbar werden.

Verlaufen in der Sonotrode od. dgl. Strömungskanäle, die zur Wärmeträgerbeaufschlagung an die Heiz- oder Kühleinrichtung angeschlossen sind, ergibt sich eine zweckmäßige Möglichkeit, die Messertemperatur im Sinne einer Werkstückerwärmung oder Werkstückkühlung zu beeinflussen, da über eine geeignete Wärme- oder Kältemittelbeaufschlagung der Strömungskanäle die Sonotrode und das Messer auf einer bestimmten Temperatur gehalten werden können, wobei die beim Schneiden entstehende Eigenwärme zwangsweise mitberücksichtigt wird.

Um das Werkstück unabhängig vom Messer temperieren zu können, sind der Sonotrode in Vorschubrichtung ein Wärmestrahler, beispielsweise eine Infrarotlampe, eine Heiß- und/oder Kühlluft-Gebläsevorrichtung od. dgl. vorgeordnet. Durch diesen Wärmestrahler, dessen Wärmestrahlen im Schneidbereich fokussiert werden, bzw. durch die Gebläsevorrichtung, über die sich Heiß- oder Kühlluftstrahlen auf den Schneidbereich richten lassen, kann die Werkstücktemperatur im Schneidbereich örtlich begrenzt direkt beeinflußt werden, was sowohl die erforderliche Erwärmung von Thermoplasten als auch die Kühlung von Duroplasten ohne großen Geräteaufwand zu erreichen erlaubt. Erforderlichenfalls können die Heiz- oder Kühleinrichtungen auch oberhalb und unterhalb des Werkstükkes vorgesehen sein und bei einer entsprechend synchronisierten Vorwärtsbewegung den Schneidbereich beidseitig im Maße des Messervorschubes temperieren.

In der Zeichnung ist der Erfindungsgegenstand rein schematisch anhand einer Seitenansicht einer erfindungsgemäßen Vorrichtung näher veranschaulicht:
Um Werkstücke W beispielsweise aus faservertärktem Kunststoff rationell durch einen automatischen Messerschnitt schneiden zu können, ist ein Ultraschall-Schneidaggregat 1 mit einer messerbestückten Sonotrode 2 vorgesehen, das um zwei zueinander normale Drehachsen I,II drehverstellbar an einem mehrachsengesteuerten Roboterarm 3 montiert ist, wodurch sich beliebige, auch einem räumlichen Schnittverlauf folgende Vorschubbewegungen ausführen lassen. Am Roboterarm 3 ist außerdem eine Heiz- oder Kühleinrichtung 4 angeordnet, die eine örtliche Aufbereitung des Werkstückes im Schneidbereich des Messers durch eine Temperaturbeeinflussung erlaubt Diese Heiz- oder Kühleinrichtung 4 umfaßt beispielsweise eine Infrarotlampe 5 als Wärmequelle und eine in Form eines Blasrohres 6 angedeutete Lüftungsvorrichtung als Kühleinrichtung, wobei die Strahlen der Infrarotlampe 5 bzw. die Luftstrahlen aus dem Blasrohr 6 in Vorschubrichtung vor dem Messer auf das Werkstück W gerichtet sind.

Wie strichpunktiert angedeutet, könnte die Heiz- oder Kühleinrichtung 4a auch nur angedeutete Strömungskanäle 7 innerhalb der Sonotrode 2 umfassen, welche Strömungskanäle über geeignete Leitungsanschlüsse 8 und Vor- und Zualufleitungen 9 zur Wärmeträgerbeaufschlagung mit einem Heiz- oder Kühlgerät 10 in Verbindung stehen. Durch dieses Heiz- oder Kühlgerät 10 kann der Wärmeträger, vorzugsweise Luft, entsprechend vorgewärmt oder gegebenenfalls auch gekühlt werden und strömt im erforderlichen Ausmaß temperiert in die Sonotrode 2, wo er die Sonotrodentemperatur bestimmt, so daß dann über die Sonotrodentemperatur auch die Werkstücktemperatur im Schneidbereich einstellbar ist.

Da sich mittels der Heiz- und Kühleinrichtung 4, 4a das Werkstück im Schneidbereich wunschgemäß auf eine bestimmte Temperatur einstellen läßt, ist es möglich, die Schneideigenschaften des Kunststoffes in Abhängigkeit von dessen Temperaturverhalten gezielt auf den nachfolgenden Ultraschallschnitt vorzubereiten, so daß ein optimaler Schnittvorgang gewährleistet ist, bei dem das Ultraschallmesser sowohl das schnittgerecht temperierte Material einwandfrei durchtrennt als auch exakt die Verstärkungsfasern schneidet.

## Patentansprüche

1. Verfahren zum Schneiden von Werkstücken aus Kunststoffen, insbesondere aus Thermoplasten, faserverstärkten Kunststoffen od. dgl., bei dem ein Schneidwerkzeug einer dem Schnittverlauf folgenden Vorschubbewegung unterworfen wird, dadurch gekennzeichnet, daß als Schneidwerkzeug ein mit Ultraschallfrequenz schwingendes Messer eingesetzt und die Temperatur des Werkstückes zumindest im Schneidbereich des Messers auf einen vom Temperaturverhalten des jeweiligen Kunststoffes abhängigen Wert gebracht wird.

2. Verfahren nach Anspruch 1, dadurch gekennzeichnet, daß die Temperatur des Werkstückes im Schneidbereich über die Temperatur des Messers eingestellt wird.

3. Verfahren nach Anspruch 1, dadurch gekennzeichnet, daß die Temperatur des Werkstückes über eine gesonderte Wärmequelle eingestellt wird.

4. Vorrichtung zum Durchführen des Verfahrens nach einem der Ansprüche 1 bis 3, dadurch gekennzeichnet, daß ein Ultraschall-Schneidaggregat (1) mit einer messerbestückten Sonotrode (2) od. dgl. vorgesehen ist, dem eine Heiz- oder Kühleinrichtung (4, 4a) zugehört.

5. Vorrichtung nach Anspruch 4, dadurch gekennzeichnet, daß in der Sonotrode (2) od. dgl. Strömungskanäle (7) verlaufen, die zur Wärmeträgerbeaufschlagung an die Heiz- oder Kühleinrichtung (4a) angeschlossen sind.

6. Vorrichtung nach Anspruch 4, dadurch gekennzeichnet, daß der Sonotrode (2) in Vorschubrichtung ein Wärmestrahler, beispielsweise eine Infrarotlampe (5), eine Heiß- und/oder Kühlluft-Gebläsevorrichtung (6) od. dgl. vorgeordnet sind.
